# FASCICULE DE BREVET EUROPEEN

(11) **EP 1 747 344 B1**
(45) Date de publication et mention de la délivrance du brevet: **13.08.2008**
(21) Numéro de dépôt: 05742758.5
(22) Date de dépôt: 21.04.2005
(51) Int. Cl.: E21B 10/32

(54) **OUTIL D'ELARGISSEMENT ET DE STABILISATION A METTRE EN SERVICE DANS UN TROU DE FORAGE ET PROCEDE POUR SA MISE EN OEUVRE**
BOHRLOCHERWEITERUNGS- UND -STABILISIERUNGSWERKZEUG UND VERWENDUNGSVERFAHREN DAFÜR
ENLARGING AND STABILISING TOOL FOR A BOREHOLE AND METHOD FOR THE USE THEREOF

(30) Priorité: 21.04.2004 WO PCT/BE2004/000057
(43) Date de publication de la demande: 31.01.2007
(73) Titulaire: Halliburton Energy Services N.V., 1620 Drogenbos (BE)
(72) Inventeur: LASSOIE, Jean-Pierre, B-1070 Bruxelles (BE); FANUEL, Philippe, B-1050 Bruxelles (BE)
(74) Mandataire: Claeys, Pierre
(86) Numéro de dépôt international: PCT/EP2005/051765
(87) Numéro de publication internationale: WO 2005/103435

(56) Documents cités:
- US-A- 5 368 114
- US-B1- 6 615 933

## Description

La présente invention est relative à un outil d'élargissement et de stabilisation à mettre en oeuvre dans un trou de forage, comprenant
un corps tubulaire, à monter entre une première section d'un train de tiges et une deuxième section de celui-ci, ce corps tubulaire présentant une cavité axiale qui est ouverte vers l'extérieur par au moins un canal de guidage radial,
un élément de couteau agencé de manière radialement déplaçable dans chaque canal de guidage radial susdit, et
des moyens de coin qui, par un déplacement axial à l'intérieur du corps tubulaire, induisent un mouvement radial de chaque élément de couteau dans son canal de guidage.

On connaît depuis longtemps de tels outils (voir par exemple US-A-5.368.114, US-B-6.189.631, US-B-6.615.933 et US-A-2003/0155155).

Il est devenu de plus en plus nécessaire, au cours de forages dans des formations géologiques dures et abrasives, de disposer d'outils d'élargissement pourvus de beaucoup d'éléments de couteaux, ayant la forme de bras volumineux. Les bras élargisseurs sont donc de plus en plus allongés et riches en plaquettes de coupe. Enfin, avantageusement les éléments de couteau en forme de bras élargisseurs, qui habituellement élargissent le trou de forage lors d'une descente de l'outil vers le bas, sont à présent pourvus de parties renforcées de dômes en diamant pour stabiliser l'outil pendant l'élargissement et de parties capables d'élargir le trou en remontant l'outil d'élargissement vers la surface.

Les outils connus de la technique antérieure présentent malheureusement l'inconvénient d'être adéquats uniquement pour leur mise en oeuvre dans un type de formation géologique. Lors d'un changement de formation géologique, l'outil d'élargissement doit être complètement remplacé, c'est-à-dire que tout l'outil doit être extrait du train de tiges et remplacé par un autre outil dont la configuration convient mieux pour l'élargissement du trou de forage dans la nouvelle formation géologique. Il en est de même en cas d'usure ou de défaillance des éléments de couteau. II en résulte un coût d'exploitation important.

La présente invention a donc pour but de mettre au point un outil d'élargissement et de stabilisation tel qu'indiqué au début, qui permette une grande souplesse d'utilisation de l'outil en fonction des formations géologiques dans lesquelles il doit élargir un trou de forage et une grande facilité de remplacement des éléments de couteau après leur usure.

On a résolu ce problème, suivant l'invention, par un outil d'élargissement et de stabilisation, tel qu'indiqué au début, qui comprend en outre
un tube d'entraînement qui est monté à l'intérieur de ladite cavité axiale de manière à pouvoir y effectuer des déplacements axiaux, et qui présente un axe longitudinal autour duquel il est capable de pivoter,
comme moyens de coin, au moins un élément de coin par élément de couteau qui est supporté de manière détachable à la périphérie du tube d'entraînement, ledit au moins un élément de coin et le tube d'entraînement étant, dans une première position angulaire du tube d'entraînement, capables d'effectuer entre eux un mouvement de coulissement axial relatif, tandis que, dans une deuxième position angulaire du tube d'entraînement, ledit au moins un élément de coin est entraîné par le tube d'entraînement dans ses déplacements axiaux susdits, et
des moyens d'arrêt détachables qui sont capables de bloquer le tube d'entraînement dans sa deuxième position angulaire, en permettant ses déplacements axiaux susdits.

Cet outil permet donc de remplacer aisément les éléments de coin en les détachant du tube d'entraînement sur lequel ils sont supportés. De ce fait il est possible sans difficulté de les remplacer par d'autres éléments de coin présentant une configuration différente. En face d'une formation géologique dure, on pourra prévoir des éléments de couteau qui réagissent de manière plus souple au cours de l'élargissement parce qu'ils reposent sur des éléments de coin à forte pente. En face d'une formation géologique friable, on pourra prévoir, dans le même outil, des éléments de couteau réagissant de manière plus dure, car les éléments de coin seront alors prévus avec une pente plus faible. Une telle transformation de l'outil demande donc uniquement le remplacement des éléments de coin et la substitution des éléments de couteau par d'autres adaptés à ces éléments de coin. On peut ainsi aussi prévoir dans les mêmes canaux de guidage radiaux, des éléments de couteau présentant des longueurs actives différentes, sans devoir changer d'outil.

De plus, lors de l'apparition du phénomène d'usure des éléments de couteau, ceux-ci peuvent être rapidement remplacés, ainsi qu'il sera décrit de manière plus détaillée dans la suite.

Suivant une forme de réalisation de l'invention, lesdits moyens d'arrêt comprennent
au moins un orifice dans le corps tubulaire,
au moins une gorge qui s'étend longitudinalement sur la périphérie du tube d'entraînement sur une longueur correspondant au coulissement recherché de celui-ci et qui, dans la deuxième position angulaire de ce dernier, est située en face d'un desdits au moins un orifice,
ainsi qu'un élément de blocage qui est passé au travers dudit au moins un orifice pour pénétrer dans ladite au moins une gorge, pour bloquer le tube d'entraînement dans sa deuxième position angulaire, sans empêcher ses déplacements axiaux. Pour permettre sur un seul outil, un réglage aisé de la course longitudinale autorisée pour le tube d'entraînement, on a prévu, suivant l'invention, que les moyens d'arrêt comprennent plusieurs orifices et un nombre correspondant de gorges qui présentent des longueurs mutuellement différentes. En fonction de la longueur de coulissement souhaitée du tube d'entraînement, l'élément de blocage est passé à travers l'orifice situé en face de la gorge appropriée, et l'outil comprend en outre des moyens de bouchage des orifices non utilisés. Par exemple, si la pente souhaitée des éléments de coin doit être plus raide, ou si le déplacement radial des éléments de couteau en saillie hors du corps de l'outil doit être faible, il suffit de limiter le déplacement longitudinal du tube d'entraînement en introduisant l'élément de blocage dans une gorge ayant une longueur réduite.

Suivant une forme perfectionnée de réalisation de l'invention, la surface interne inclinée de chaque élément de couteau et la surface externe inclinée de chaque élément de coin sur lequel est en appui l'élément de couteau sont pourvues de moyens de retenue mutuels en sens radial qui sont agencés de façon que l'élément de couteau en position haute dans son canal de guidage effectue une descente radiale vers une position basse par rétraction de la part des moyens de retenue dudit au moins un élément de coin pendant le déplacement axial de celui-ci. La poussée des éléments de couteau radialement vers l'extérieur et la rétraction de ceux-ci à l'intérieur du corps tubulaire résultent donc uniquement d'une coopération entre éléments de coin et un élément de couteau correspondant, emprisonné dans un canal qui sert uniquement au guidage radial. Il en résulte que quelle que soit la pente des surfaces coopérantes des éléments de coin et de l'élément de couteau, la longueur de ce dernier ou l'extension recherchée de celui-ci hors du corps de l'outil, le corps tubulaire reste le même et le tube d'entraînement aussi.

Suivant une forme de réalisation avantageuse de l'invention, le tube d'entraînement comporte un piston qui sépare, dans le corps tubulaire, un premier tronçon dans lequel un fluide hydraulique est sous une pression intérieure et un deuxième tronçon qui est en communication avec l'extérieur par lesdits au moins un canal de guidage radiaux où sont logés lesdits au moins un élément de coin et leur élément de couteau correspondant. Par une simple différence de pression appliquée entre deux tronçons du corps tubulaire, il est possible d'entraîner longitudinalement les éléments de coin et de mettre en service les éléments de couteau pour un élargissement du trou et/ou une stabilisation de l'outil dans ce trou.

D'autres formes de réalisation de l'outil suivant l'invention sont indiquées dans les revendications annexées.

La présente invention concerne également un procédé pour la mise en oeuvre d'un outil d'élargissement et de stabilisation à mettre en service dans un trou de forage.

Le procédé suivant l'invention comprend
une introduction axiale de chaque élément de couteau muni d'au moins un élément de coin dans la cavité axiale du corps tubulaire, en face d'un canal de guidage radial correspondant,
un engagement radial de chaque élément de couteau muni de son au moins un élément de coin dans son canal de guidage radial et son maintien dans cette position,
une introduction du tube d'entraînement dans la cavité axiale du corps tubulaire, dans une première position angulaire, et un coulissement relatif entre ce tube d'entraînement et ledit au moins un élément de coin radialement engagé, jusque dans une position appropriée,
un pivotement du tube d'entraînement dans cette position appropriée jusque dans une deuxième position angulaire dans laquelle il est capable d'entraîner ledit au moins un élément de coin dans ses déplacements axiaux, et
un blocage du tube d'entraînement dans sa deuxième position angulaire, tout en permettant ses déplacements axiaux.

Un tel procédé permet un montage et un démontage de l'outil particulièrement aisé et rapide par introduction axiale de tous les autres éléments dans la cavité du corps tubulaire. Une simple rotation du tube d'entraînement bloque les éléments de coin sur le tube d'entraînement en sens axial. Ensuite un simple blocage du tube d'entraînement dans sa nouvelle position angulaire permet immédiatement la mise en service de l'outil.

Par ailleurs, l'introduction des éléments de couteau axialement, c'est-à-dire par l'intérieur du corps tubulaire, supprime tout risque de voir ceux-ci se détacher de l'outil pendant le fonctionnement, comme c'est le cas pour des outils de la technique antérieure. Les éléments de couteau suivant l'invention sont en effet bloqués dans leur canal de guidage par exemple par des butées appropriées qui empêchent toute sortie radiale des éléments de couteau.

Suivant un mode de réalisation avantageux du procédé suivant l'invention, il comprend en outre, avant l'étape d'introduction axiale de chaque élément de couteau, un agencement sur au moins une surface interne inclinée de chaque élément de couteau d'au moins un élément de coin présentant une surface externe inclinée de la même manière, de façon que, pendant cette étape d'introduction axiale, ces éléments restent solidaires l'un de l'autre et, après l'étape de pivotement du tube d'entraînement, ces éléments sont désolidarisés de manière que l'élément de couteau puisse glisser sur la surface inclinée dudit au moins un élément de coin. La désolidarisation entre les éléments de coin et les éléments de couteau peut se faire par exemple par le cisaillement, à partir d'une pression hydraulique seuil, des goupilles qui retiennent les éléments de couteau sur leurs éléments de coin, c'est-à-dire alors que l'outil d'élargissement est déjà descendu dans le trou de forage.

D'autres modes de réalisation du procédé suivant l'invention sont indiqués dans les revendications annexées.

D'autres détails et particularités de l'invention ressortiront de la description donnée ci-après à titre non limitatif et avec référence aux dessins annexés.

Les figures 1 et 2 représentent chacune une vue en perspective partiellement brisée d'un outil d'élargissement et de stabilisation suivant l'invention, la figure 1 en position de retrait des éléments de couteau, et la figure 2 en position déployée de ceux-ci.

La figure 3 représente une vue en perspective partiellement brisée du tube d'entraînement muni d'éléments de coin et d'éléments de couteau.

La figure 4 représente une vue en perspective du tube d'entraînement.

Les figures 5 et 6 représentent des étapes de montage de l'outil suivant l'invention.

Les figures 7 à 9 représentent une vue en coupe axiale de l'outil suivant l'invention pourvu de part et d'autre d'éléments de jonction pour la fixation de l'outil dans le train de tiges.

Les figures 10 et 11 sont des vues en section transversale suivant la ligne X-X de la figure 8 et respectivement suivant la ligne XI-XI de cette figure.

Les figures 12 à 14 représentent chacune une vue en perspective partiellement brisée d'un dispositif d'activation de l'outil suivant l'invention dans trois positions différentes.

Les figures 15 et 16 représentent chacune une vue en perspective partiellement brisée d'un dispositif de capture du tube d'entraînement, dans deux positions différentes.

La figure 17 représente une vue en coupe axiale d'une variante de dispositif d'activation de l'outil suivant l'invention.

La figure 18 représente une vue en coupe axiale identique à la figure 8, au travers d'une autre forme de réalisation d'outil suivant l'invention.

La figure 19 représente une vue en perspective d'une variante d'élément de coin.

Ainsi qu'il est illustré sur les figures 1 et 2, l'outil suivant l'invention comprend un corps tubulaire 1 qui est monté entre deux sections d'un train de tiges non représenté. Ce corps tubulaire 1 présente une cavité axiale 2 qui est ouverte vers l'extérieur par trois canaux de guidage radiaux, dont seuls deux 3 et 4 sont visibles sur les figures. On pourrait bien sûr prévoir un autre nombre de canaux de guidage, selon les besoins.

Dans chaque canal de guidage est agencé de manière radialement déplaçable un élément de couteau 5 et respectivement 6. Chaque élément de couteau comprend, dans l'exemple illustré, une surface extérieure munie de plaquettes de coupe qui présente une partie avant 7 inclinée vers l'avant (c'est-à-dire vers la droite sur les figures 1 et 2) par rapport à l'axe longitudinal 8 (voir figure 3), une partie centrale 9 sensiblement parallèle à l'axe 8 et une partie arrière 10 inclinée vers l'arrière par rapport à l'axe 8. La partie avant 7 est destinée à produire un élargissement du trou de forage au cours de sa descente, la partie centrale 9 à stabiliser l'outil par rapport au trou élargi et la partie arrière 10 à produire un élargissement du trou de forage lors d'une remontée du train de tiges.

L'outil suivant l'invention comprend également un tube d'entraînement 11 qui est monté à l'intérieur de la cavité axiale 2 de manière à pouvoir y effectuer des déplacements axiaux en fonction d'une pression hydraulique. Ce tube est également capable de pivoter autour de l'axe longitudinal 8 précité.

Ainsi qu'il ressort en particulier de la figure 4, le tube d'entraînement 11 présente lui aussi une cavité axiale 12 à travers laquelle peuvent circuler les boues de forage. Le tube d'entraînement 11 comporte un piston 13 qui sépare, dans le corps tubulaire, un premier tronçon 14 (voir figure 7) et un deuxième tronçon 15 (voir figure 8). Dans le premier tronçon 14 peut pénétrer un fluide hydrauliquement sous pression, par exemple à partir de la cavité axiale 12 du tube d'entraînement en passant par des moyens de filtration formés par les perçages 16. Le deuxième tronçon 15 du corps tubulaire 1 est en communication avec l'extérieur par les canaux de guidage 3 et 4 où sont logés les éléments de couteau 5 et 6.

L'outil suivant l'invention comprend en outre, dans l'exemple illustré, deux éléments de coin 17 et 18 par élément de couteau, ces éléments de coin étant supportés par le tube d'entraînement 11. On peut comprendre que l'on pourrait prévoir un seul élément de coin par élément de couteau ou plus de deux, en fonction des besoins.

Chaque élément de couteau présente au moins une surface interne inclinée par rapport à l'axe longitudinal 8. Dans l'exemple de réalisation illustré il en présente deux 19 et 20. Chaque élément de coin présente une surface externe 21 inclinée de la même manière qui est en appui sur la surface interne 19 ou 20 de l'élément de couteau correspondant.

Dans l'exemple illustré sur la figure 11, chaque élément de couteau 5 présente une section transversale en forme de U et donc chevauche l'élément de coin 17 ou 18 correspondant. Les surfaces 19 ou 20 et 21 de ces éléments, qui sont en appui l'une sur l'autre, présentent des moyens de retenue mutuels en sens radial qui, dans l'exemple illustré, se présentent sous la forme d'une rainure en queue-d'aronde et d'une cannelure 38, de forme correspondante.

Par ailleurs, pour le montage, les éléments de coin sont fixés sur les éléments de couteau par des broches de cisaillement 22 qui retiennent les éléments de coin par rapport aux éléments de couteau dans la position illustrée sur la figure 1. Pour ce faire, ces broches sont introduites dans une perforation 37 prévue à cet effet dans l'élément de couteau et une perforation correspondante de l'élément de coin (voir figure 10).

Si l'on se reporte à la figure 4, on peut voir que le tube d'entraînement 11 est pourvu à sa périphérie de rainures longitudinales 23 dans lesquelles les éléments de coin 17 et 18 peuvent effectuer un mouvement de coulissement axial relatif par rapport au tube d'entraînement 11, comme représenté sur la figure 3.

Le tube d'entraînement 11 présente aussi à sa périphérie des rainures périphériques 24, 25 dans chacune desquelles peut glisser un élément de coin lorsque le tube d'entraînement est amené à pivoter autour de son axe 8 entre une première position angulaire illustrée sur les figures 3 et 6 et une deuxième position angulaire illustrée par exemple sur les figures 1 et 2.

Dans cette deuxième position angulaire, les éléments de coin 17, 18 sont retenus radialement à l'intérieur des rainures périphériques 24, 25. En effet les rainures périphériques ont une section transversale en forme de queue-d'aronde et les bords des éléments de coin 17, 18 s'évasent de manière correspondante en 26 et 27 (voir figure 8).

Dans la deuxième position angulaire du tube d'entraînement, illustrée sur les figures 1 et 2, les éléments de coin sont donc bloqués longitudinalement par rapport au tube d'entraînement 11 et ils accompagnent celui-ci dans ses déplacements axiaux.

L'outil suivant l'invention comporte en outre des moyens d'arrêt détachables qui sont capables de bloquer le tube d'entraînement 11 dans sa deuxième position angulaire, en permettant ses déplacements axiaux. Ces moyens d'arrêt comprennent au moins un orifice dans le corps tubulaire 1 et au moins une gorge qui s'étend longitudinalement sur la périphérie du tube d'entraînement 11. Dans l'exemple illustré, le tube d'entraînement 11 est pourvu de 3 orifices et de 3 gorges. Deux orifices 28 et 29 sont représentés en particulier sur les figures 1 et 2 et deux gorges 30 et 31 sont représentées en particulier sur la figure 4. Un autre nombre d'orifices et de gorges peut bien entendu être imaginé. Dans l'exemple illustré, ces gorges présentent une longueur différente, la gorge 31 étant plus petite que la gorge 30. Dans la deuxième position angulaire du tube d'entraînement 11, chaque gorge est située en face d'un orifice 29, 30 correspondant.

Les moyens d'arrêt précités comprennent en outre un élément de blocage 32 qui est passé au travers de l'orifice 28 situé en face de la gorge 30 dont la longueur correspond au coulissement recherché du tube d'entraînement, et au travers de cette gorge, ce qui va empêcher le tube d'entraînement d'effectuer un mouvement de pivotement sans entraver son coulissement axial. Les autres orifices sont munis de bouchons 33.

Pendant le coulissement axial du tube d'entraînement 11, celui-ci est amené de la position représentée sur la figure 1 à la position représentée sur la figure 2. Il entraîne avec lui les éléments de coin qui induisent alors un mouvement radial de chaque élément de couteau 5, 6 dans son canal de guidage 3, 4. En effet, les éléments de couteau sont bloqués contre tout déplacement axial par des parois avant 34 et arrière 35 de leur canal de guidage, et ils effectuent donc un mouvement d'ascension ou de descente dans celui-ci entre la position basse (retrait) illustrée sur la figure 1 et la position haute (expansion) illustrée sur la figure 2.

Avantageusement le piston 13 présente un passage sous la forme d'au moins un conduit de petit diamètre 36 (voir figure 8) qui permet une communication entre le tronçon sous pression 14 (voir figure 7) du corps tubulaire et le tronçon 15 (voir figure 8) qui est en communication avec l'extérieur. L'étranglement réalisé par ce conduit 36 a pour effet une injection sous haute pression de jets de fluide hydraulique dans le tronçon 15. Ceci permet d'empêcher une pénétration dans l'outil de la boue de forage qui circule à l'extérieur du train de tiges et de nettoyer les éléments de coin, les éléments de couteau et les canaux de guidage radiaux.

Le procédé pour la mise en oeuvre de l'outil suivant l'invention va à présent être décrit plus en détail ci-dessous.

Ainsi qu'il ressort de la figure 5, chaque élément de couteau 5 est muni, dans l'exemple illustré, de deux éléments de coin 17 et 18. Pour cela, les cannelures en queue-d'aronde 38 des éléments de coin sont glissées à l'intérieur des rainures en queue-d'aronde correspondantes de l'élément de couteau, jusque dans la position illustrée sur la figure 5. Puis, chaque élément de coin est fixé à son élément de couteau par une goupille de cisaillement 22 qui traverse chaque élément de coin et au moins un orifice 37 prévu dans l'élément de couteau (voir figure 10). De cette manière, les éléments de coin et l'élément de couteau restent solidaires pendant les opérations de montage.

L'élément de couteau 5 muni de ses deux éléments de coin est alors introduit axialement à l'intérieur de la cavité 2 du corps tubulaire 1 dans le sens de la flèche F1 de la figure 5, où l'élément de couteau est représenté dans deux positions successives d'introduction. Lorsque l'élément de couteau 5 se présente en face du canal de guidage radial 3 qui lui correspond, il est tiré radialement vers l'extérieur dans le sens de la flèche F2 et cela manuellement ou à l'aide d'une machine, et il est maintenu dans cette position engagée.

L'étape suivante est illustrée sur la figure 6, où le tube d'entraînement 11 est introduit dans le sens de la flèche F3 dans la cavité axiale 2 du corps tubulaire 1 alors qu'il se trouve dans la position angulaire dans laquelle les éléments de coin peuvent coulisser dans les rainures longitudinales 23 du tube d'entraînement. Les figures 3 et 6 illustrent cette position permettant un coulissement axial relatif entre les éléments de coin et le tube d'entraînement.

Lorsque les éléments de coin parviennent en face des rainures périphériques 24 et 25, on procède alors à un pivotement du tube d'entraînement 11 autour de son axe 8, selon la double flèche F4 de la figure 6, pour parvenir dans la deuxième position angulaire illustrée sur les figures 1 et 2. Les éléments de coin sont, dans cette position angulaire, entraînés par le tube d'entraînement lorsque celui-ci coulisse axialement dans le corps tubulaire 1.

On peut alors bloquer le tube d'entraînement 11 dans sa deuxième position angulaire par l'élément de blocage 32 que l'on fait passer à travers un orifice approprié, par exemple 28, et la gorge par exemple 30 dont la longueur correspond au coulissement choisi pour l'application de l'outil.

En effet, si la pente choisie des surfaces des éléments de coin sur lesquelles les éléments de couteau glissent est plus forte, le coulissement du tube d'entraînement peut être plus court, et inversement.

Comme on peut le constater le montage et bien sûr le démontage également de l'outil sont très simples et rapides. Les éléments de couteau peuvent aisément être remplacés par des nouveaux et d'autres modèles de couteau peuvent être introduits dans l'outil, sans devoir remplacer l'outil lui-même.

L'outil suivant l'invention comporte également un dispositif d'activation qui est capable de maintenir axialement le tube d'entraînement 11 dans sa position initiale représentée sur la figure 1. C'est dans cette position de retrait des éléments de couteau que l'outil est descendu dans le trou de forage.

Dans l'exemple illustré sur les figures 1 et 2, ce dispositif d'activation comprend une goupille de cisaillement 39 qui traverse un orifice 40 prévu dans le corps tubulaire en pénétrant dans un trou borgne prévu sur un tube de prolongation 41 relié de manière fixe au tube d'entraînement 11. Lorsque la pression hydraulique appliquée sur le piston 13 est inférieure à un seuil déterminé, la goupille empêche tout déplacement axial dans le corps tubulaire. Lorsque ce seuil est dépassé, la goupille 39 est cisaillée, ainsi qu'il ressort de la figure 2, et le tube d'entraînement peut coulisser dans le corps tubulaire 1.

Comme on peut le voir en particulier sur les figures 8 et 9, l'outil suivant l'invention est aussi muni, dans l'exemple illustré, d'un ressort de rappel 42 qui prend appui d'une part sur le tube de prolongation 41 solidaire du tube d'entraînement 11 et d'autre part sur un élément de jonction 43, fixé sur le corps tubulaire 1 et permettent d'insérer celui-ci dans le train de tiges. Lorsque, sous l'action de la pression, le tube d'entraînement 11 est déplacé, le ressort de rappel est comprimé, comme représenté sur la figure 2. Lorsque la pression diminue, le tube d'entraînement 11 est rappelé vers sa position initiale illustrée sur la figure 1.

Suivant un autre exemple de réalisation illustré sur les figures 12 à 14, le dispositif d'activation comprend, à l'extrémité du tube de prolongement 41, une douille 44 qui enveloppe cette extrémité. Cette douille est pourvue de plusieurs trous latéraux 45. La douille 44 est prévue de manière à pouvoir coulisser à l'intérieur d'un manchon 46 qui est incorporé de manière fixe dans l'élément de jonction 43. Une goupille de cisaillement 47 retient en place la douille 44 par-dessus l'extrémité du tube de prolongement 41, dans la position initiale du tube d'entraînement et la douille 44 empêche tout déplacement axial du tube de prolongement 41 et donc du tube d'entraînement 11. Les boues de forage passent à travers le tube d'entraînement 11, le tube de prolongement 41 et le manchon 46 et rejoignent ensuite le train de tiges.

On peut alors lancer à partir de la surface une bille d'activation 48 qui vient se loger contre un rétrécissement terminal 49 du tube de prolongement 41. L'application de cette bille comme représenté sur la figure 13 a pour effet, d'une part, un choc mécanique sur la goupille de cisaillement 47, et, d'autre part, une obturation du passage axial des boues, et donc une augmentation énorme de la pression exercée sur le piston 13 du tube d'entraînement 11. Il en résulte immédiatement un cisaillement de la goupille 47, comme représenté sur la figure 13, et un coulissement vers le bas du tube d'entraînement. Par la pression créée à l'intérieur de l'espace situé en amont de la douille 44, celle-ci est projetée vers le bas jusque dans la position illustrée sur la figure 13 où elle est immobilisée par une butée 50. Le coulissement du tube d'entraînement 11 et donc du tube de prolongation 41, qui est autorisé par la gorge 30 choisie, est arrêté avant que le tube de prolongation 41 n'atteigne la douille 44 dans sa position immobilisée. Par conséquent, la circulation des boues est alors rétablie par l'intermédiaire des trous latéraux 45. Dans cette position, illustrée sur la figure 13, le tube d'entraînement 11 est libéré et peut développer ses mouvements de coulissement axiaux. Lorsque la pression hydraulique diminue, le ressort de rappel 42 ramène le tube d'entraînement vers sa position initiale, comme représenté par exemple sur la figure 14.

Suivant encore une autre forme de réalisation de l'invention on pourrait imaginer un élément de verrou, usuel en soi, qui maintient axialement le tube d'entraînement 11 dans le corps tubulaire 1 en position initiale.

Une commande électrique connue en soi est par exemple située en surface et, comme illustré sur la figure 17, connectée au verrou 70 par l'intermédiaire d'un dispositif électronique 71, qui peut être commandé par pulsations de fluide. Le dispositif électronique peut alors à son tour commander un déplacement du verrou par un activateur de verrou 72, et cela dans une position d'ouverture dans laquelle il libère le tube d'entraînement.

L'outil suivant l'invention peut aussi avantageusement être pourvu d'un dispositif de capture du tube d'entraînement. Dans l'exemple de réalisation illustré sur les figures 15 et 16, le tube d'entraînement 11 est pourvu d'une allonge tubulaire 51 fixée sur lui. Cette allonge 51 est entourée d'un manchon 52 capable de coulisser par-dessus ladite allonge 51 et à l'intérieur de deux douilles successives 53 et 54 reliées entre elles de manière fixe. Ces douilles 53 et 54 sont elles-mêmes encastrées de manière stationnaire à l'intérieur d'un élément de jonction 57 relié de manière fixe au corps tubulaire 1 pour permettre son insertion dans un train de tiges.

Un premier collier de serrage élastique 55 est logé dans une rainure interne 58 du manchon 52 et peut donc coulisser avec lui sur l'allonge 51. Un second collier de serrage élastique 59 est logé dans une rainure interne 60 formée entre les deux douilles 53 et 54, de manière à pouvoir coulisser sur le manchon 52.

Dans la position initiale du tube d'entraînement 11 ainsi que pendant la mise en service de l'outil le manchon 52 est maintenu axialement à l'intérieur de la douille fixe 53 par une goupille de cisaillement 61. Les boues passent à l'intérieur du manchon 52, puis de l'allonge 51 et enfin du tube d'entraînement 11.

Lorsque le fonctionnement de l'outil doit être arrêté, par exemple pour être remonté à la surface, une seconde bille 62 de diamètre supérieur à celui du manchon 52 est envoyée dans le train de tiges. Elle vient s'appliquer à l'entrée du manchon 52 en bouchant le passage. Par le choc mécanique de la bille et l'augmentation immédiate et forte de la pression, la goupille 61 est cisaillée et le manchon 52 peut effectuer un coulissement vers l'aval.

Lors de ce coulissement, une rainure périphérique 64 du manchon 52 vient se placer en face du second collier de serrage élastique 59 et ce dernier vient s'y loger, en solidarisant ainsi le manchon 52 et les douilles fixes 53 et 54, et donc l'élément de jonction 57 du corps tubulaire 1. Ensuite, lorsqu'on diminue la pression, le premier collier de serrage élastique 55 vient se loger dans une rainure périphérique 63 prévue entre l'allonge 51 et le tube d'entraînement 11, qui est remonté dans sa position initiale, ce qui solidarise ceux-ci avec le manchon 52. Dans cette position, le tube d'entraînement est capturé par le corps tubulaire 1 et il ne peut plus bouger. Comme l'extrémité amont du manchon 52 est pourvue de trous latéraux 66, les boues peuvent, dans cette position de capture, continuer à circuler en passant latéralement autour de la bille 62 dans un espace 67 ménagé entre la douille 53 et le manchon 52, puis dans les trous latéraux 66 et enfin dans le manchon 52.

Il doit être entendu que la présente invention n'est en aucune façon limitée aux formes de réalisation décrites ci-dessus et que bien des modifications peuvent y être apportées sans sortir du cadre des revendications annexées.

On peut aussi envisager que le piston d'entraînement soit entraîné dans ses déplacements axiaux par des moyens totalement ou partiellement mécaniques situés par exemple au-dessus de l'outil.

On peut enfin prévoir que l'outil comprenne un verrou qui, dans une position de fermeture, maintient axialement le dispositif de capture dans une position non activée et un organe de commande électrique, connecté au verrou et capable de commander un déplacement du verrou dans une position d'ouverture dans laquelle le dispositif de capture est déplacé dans sa position de capture.

On peut aussi envisager, comme représenté sur les figures 18 et 19 que, pour chaque élément de couteau 5, il y ait plusieurs éléments de coin, par exemple deux éléments de coin 80 et 81 qui sont reliés l'un à l'autre de manière rigide par exemple par une entretoise 82. Ces éléments de coin 80 et 81 sont bloqués, dans la deuxième position angulaire du tube d'entraînement 11, dans une seule et même rainure périphérique 83 de ce tube qui présente une section transversale en forme de queue-d'aronde. Comme les éléments de coin individuels 17 et 18 de la forme de réalisation de la figure 1, les éléments de coins 80 et 81 rigidement reliés sont aussi capables de coulisser, dans la première position angulaire du tube d'entraînement 11, dans les rainures longitudinales de celui-ci, qui présentent également une section en queue-d'aronde.

Cette forme de réalisation offre l'avantage d'une meilleure résistance au basculement des éléments de coin dans les rainures en queue-d'aronde et donc d'éviter tout coinçage intempestif des éléments de coin.

## Revendications

1. Outil d'élargissement et de stabilisation à mettre en oeuvre dans un trou de forage, comprenant
un corps tubulaire (1), à monter entre une première section d'un train de tiges et une deuxième section de celui-ci, ce corps tubulaire présentant une cavité axiale (2) qui est ouverte vers l'extérieur par au moins un canal de guidage radial (3),
un élément de couteau (5, 6) agencé de manière radialement déplaçable dans chaque canal de guidage radial (3, 4) susdit, et
des moyens de coin qui, par un déplacement axial à l'intérieur du corps tubulaire, induisent un mouvement radial de chaque élément de couteau dans son canal de guidage,
**caractérisé en ce qu'**il comprend en outre
un tube d'entraînement (11) qui est monté à l'intérieur de ladite cavité axiale (2) de manière à pouvoir y effectuer des déplacements axiaux, et qui présente un axe longitudinal (8) autour duquel il est capable de pivoter,
comme moyens de coin, au moins un élément de coin (17, 18) par élément de couteau (5, 6) qui est supporté de manière détachable à la périphérie du tube d'entraînement (11), ledit au moins un élément de coin et le tube d'entraînement étant, dans une première position angulaire du tube d'entraînement, capables d'effectuer entre eux un mouvement de coulissement axial relatif, tandis que, dans une deuxième position angulaire du tube d'entraînement, ledit au moins un élément de coin est entraîné par le tube d'entraînement dans ses déplacements axiaux susdits, et
des moyens d'arrêt détachables (28-32) qui sont capables de bloquer le tube d'entraînement (11) dans sa deuxième position angulaire, en permettant ses déplacements axiaux susdits.

2. Outil suivant la revendication 1, **caractérisé en ce que** le tube d'entraînement (11) présente à sa périphérie
des rainures longitudinales (23) dans lesquelles ledit au moins un élément de coin (17, 18) peut effectuer ledit mouvement de coulissement axial relatif dans ladite première position angulaire du tube d'entraînement (11),
ainsi qu'au moins une rainure périphérique (24, 25) dans laquelle ledit au moins un élément de coin peut glisser en autorisant le tube d'entraînement à passer de sa première position angulaire à sa deuxième position angulaire, dans laquelle ledit au moins un élément de coin est retenu radialement à l'intérieur de cette au moins une rainure périphérique, et est empêché d'effectuer un coulissement axial relatif par rapport au tube d'entraînement.

3. Outil suivant l'une ou l'autre des revendications 1 et 2, **caractérisé en ce que** lesdits moyens d'arrêt comprennent
au moins un orifice (28, 29) dans le corps tubulaire (1),
au moins une gorge (30, 31) qui s'étend longitudinalement sur la périphérie du tube d'entraînement (11) sur une longueur correspondant au coulissement recherché de celui-ci et qui, dans la deuxième position angulaire de ce dernier, est située en face d'un desdits au moins un orifice,
ainsi qu'un élément de blocage (32) qui est passé au travers dudit au moins un orifice pour pénétrer dans ladite au moins une gorge, pour bloquer le tube d'entraînement dans sa deuxième position angulaire, sans empêcher ses déplacements axiaux.

4. Outil suivant la revendication 3, **caractérisé en ce que** les moyens d'arrêt comprennent plusieurs orifices (28, 29) et un nombre correspondant de gorges (30, 31) qui présentent des longueurs mutuellement différentes, **en ce que**, en fonction de la longueur de coulissement souhaitée du tube d'entraînement, l'élément de blocage (32) est passé à travers l'orifice (28, 29) situé en face de la gorge appropriée (30, 31), et **en ce qu'**il comprend en outre des moyens de bouchage (33) des orifices non utilisés.

5. Outil suivant l'une quelconque des revendications 1 à 4, **caractérisé en ce que** chaque élément de couteau (5, 6) présente au moins une surface interne (19, 20) inclinée par rapport à l'axe longitudinal (8) du tube d'entraînement, **en ce que** chaque élément de coin (17, 18) présente une surface externe (21), qui est inclinée de la même manière par rapport audit axe longitudinal et sur laquelle est en appui une desdites au moins une surface inclinée d'un élément de couteau, **en ce que** chaque élément de couteau est bloqué contre tout déplacement axial par des parois avant et arrière (34, 35) de son canal de guidage (3, 4) et **en ce que**, lorsque ledit au moins un élément de coin est entraîné axialement par le tube d'entraînement, l'élément de couteau correspondant effectue un mouvement d'ascension ou de descente dans son canal de guidage radial, en glissant sur la surface inclinée dudit au moins un élément de coin, l'élément de couteau faisant saillie hors du corps tubulaire en position haute.

6. Outil suivant la revendication 5, **caractérisé en ce que** ladite au moins une surface interne inclinée (19, 20), de chaque élément de couteau et ladite surface externe inclinée (21) de chaque élément de coin sur lequel est en appui l'élément de couteau sont pourvues de moyens de retenue mutuels (38) en sens radial qui sont agencés de façon que l'élément de couteau en position haute dans son canal de guidage effectue une descente radiale vers une position basse par rétraction de la part des moyens de retenue dudit au moins un élément de coin pendant le déplacement axial de celui-ci.

7. Outil suivant l'une quelconque des revendications 1 à 6, **caractérisé en ce que** le tube d'entraînement (11) comporte un piston (13) qui sépare, dans le corps tubulaire, un premier tronçon (14) dans lequel se trouve un fluide hydraulique sous une pression intérieure et un deuxième tronçon (15) qui est en communication avec l'extérieur par lesdits au moins un canal de guidage radiaux (3, 4) où sont logés lesdits au moins un élément de coin et leur élément de couteau correspondant.

8. Outil suivant la revendication 7, **caractérisé en ce qu'**il comprend en outre, à chaque élément de couteau, au moins une goupille (22) qui relie celui-ci à au moins un élément de coin en empêchant tout déplacement de l'un par rapport à l'autre, lorsque la pression hydraulique intérieure est inférieure à un seuil déterminé, et qui est cisaillée lorsque cette pression hydraulique est supérieure à ce seuil.

9. Outil suivant l'une quelconque des revendications 1 à 8, **caractérisé en ce que** chaque élément de couteau est supporté par au moins deux éléments de coin (17, 18).

10. Outil suivant la revendication 9, **caractérisé en ce que** les éléments de coin supportant un même élément de couteau sont reliés l'un à l'autre de manière rigide.

11. Outil suivant l'une quelconque des revendications 1 à 10, **caractérisé en ce que** chaque élément de couteau comprend une surface extérieure munie de plaquettes de coupe qui présente une partie avant (7) inclinée vers l'avant par rapport audit axe longitudinal (8) et destinée à produire un élargissement du trou de forage, une partie centrale (9) sensiblement parallèle à l'axe longitudinal et destinée à stabiliser l'outil par rapport au trou élargi, et une partie arrière (10) inclinée vers l'arrière par rapport à l'axe longitudinal et destinée à produire un élargissement du trou de forage lors d'une remontée du train de tiges.

12. Outil suivant l'une quelconque des revendications 7 à 11, **caractérisé en ce qu'**il comporte une communication entre le tube d'entraînement (11) au travers duquel passe un fluide hydraulique sous pression et ledit premier tronçon (14) ainsi qu'au moins un passage étranglé (36) au travers dudit piston (13) permettant une injection dans ledit deuxième tronçon (15) de jets de fluide hydraulique empêchant une pénétration dans ledit deuxième tronçon d'un fluide de forage situé à l'extérieur du corps tubulaire (1).

13. Outil suivant la revendication 12, **caractérisé en ce que** ladite communication entre le tube d'entraînement (11) et ledit premier tronçon (14) comporte des moyens de filtrage du fluide (16).

14. Outil suivant l'une quelconque des revendications 1 à 13, **caractérisé en ce qu'**il comprend
un dispositif d'activation qui maintient axialement le tube d'entraînement à l'intérieur du corps tubulaire (1) dans une position initiale, dans laquelle ledit au moins un élément de coin (17, 18) et chaque élément de couteau se trouvent dans une position basse de l'élément de couteau dans son canal de guidage (3, 4), et qui est capable de libérer le tube d'entraînement (11) à un moment approprié, en lui permettant ainsi d'effectuer lesdits déplacements axiaux en fonction d'une pression de fluide hydraulique et
au moins un ressort de rappel (42) qui s'oppose à ces déplacements axiaux et rappelle le tube d'entraînement vers sa position initiale lorsque la pression hydraulique diminue.

15. Outil suivant la revendication 14, **caractérisé en ce que** le dispositif d'activation comprend au moins une goupille de cisaillement (39, 47) qui, lorsque la pression hydraulique est inférieure à un seuil déterminé, maintient axialement le tube d'entraînement à l'intérieur du corps tubulaire dans ladite position initiale, et qui, lorsque la pression hydraulique est supérieure à ce seuil, est cisaillée en permettant ainsi un déplacement axial du tube d'entraînement dans le corps tubulaire, et simultanément une ascension radiale de chaque élément de couteau dans son canal de guidage.

16. Outil suivant la revendication 14, **caractérisé en ce que** le dispositif d'activation comprend en outre
un verrou qui, dans une position de fermeture, maintient axialement le tube d'entraînement à l'intérieur du corps tubulaire dans ladite position initiale, et
un organe de commande électronique, connecté au verrou et capable de commander un déplacement du verrou dans une position d'ouverture où il libère le tube d'entraînement.

17. Outil suivant l'une des revendications 14 à 16, **caractérisé en ce qu'**il comprend en outre, à l'intérieur du corps tubulaire (1), un dispositif de capture qui peut être activé dans une position de capture dans laquelle le tube d'entraînement (11) est capturé par ce dispositif lorsque, sous l'action du ressort de rappel (42), il retrouve sa position initiale.

18. Procédé pour la mise en oeuvre d'un outil suivant l'une quelconque des revendications 1 à 17, **caractérisé en ce qu'**il comprend
une introduction axiale de chaque élément de couteau muni d'au moins un élément de coin dans la cavité axiale du corps tubulaire, en face d'un canal de guidage radial correspondant,
un engagement radial de chaque élément de couteau muni de son au moins un élément de coin dans son canal de guidage radial et son maintien dans cette position,
une introduction du tube d'entraînement dans la cavité axiale du corps tubulaire, dans une première position angulaire, et un coulissement relatif entre ce tube d'entraînement et ledit au moins un élément de coin radialement engagé, jusque dans une position appropriée,
un pivotement du tube d'entraînement dans cette position appropriée jusque dans une deuxième position angulaire dans laquelle il est capable d'entraîner ledit au moins un élément de coin dans ses déplacements axiaux, et
un blocage du tube d'entraînement dans sa deuxième position angulaire, tout en permettant ses déplacements axiaux.

19. Procédé suivant la revendication 18, **caractérisé en ce qu'**il comprend en outre, avant l'étape d'introduction axiale de chaque élément de couteau, un agencement sur au moins une surface interne inclinée de chaque élément de couteau d'au moins un élément de coin présentant une surface externe inclinée de la même manière, de façon que, pendant cette étape d'introduction axiale, ces éléments restent solidaires l'un de l'autre et **en ce que**, après l'étape de pivotement du tube d'entraînement, ces éléments sont désolidarisés de manière que l'élément de couteau puisse glisser sur la surface inclinée dudit au moins un élément de coin.

20. Procédé suivant l'une ou l'autre des revendications 18 et 19, **caractérisé en ce qu'**il comprend en outre, après descente de l'outil suivant l'invention dans un trou de forage,
une augmentation de pression d'un fluide hydraulique à l'intérieur d'un tronçon du corps tubulaire qui a pour effet un coulissement axial du tube d'entraînement par rapport à une position initiale où chaque élément de couteau est dans une position basse dans son canal de guidage, avec entraînement dudit au moins un élément de coin dans ce mouvement de coulissement, et
un glissement de chaque élément de couteau sur son au moins un élément de coin entraîné, avec une ascension radiale dans son canal de guidage radial de façon à faire saillie hors du corps tubulaire.

21. Procédé suivant la revendication 20, **caractérisé en ce qu'**il comprend, depuis un premier tronçon du corps tubulaire dans lequel se trouve le fluide hydraulique sous une pression intérieure, une injection partielle de ce fluide dans un deuxième tronçon, qui est en communication avec l'extérieur par ledit au moins un canal de guidage radial, où sont logés lesdits au moins un élément de coin et leur élément de couteau correspondant, pour empêcher une pénétration dans ledit deuxième tronçon d'un fluide de forage situé à l'extérieur du corps tubulaire.

22. Procédé suivant l'une quelconque des revendications 20 et 21, **caractérisé en ce qu'**il comprend, lors de l'augmentation de pression du fluide hydraulique,
tout d'abord un maintien temporaire du tube d'entraînement dans sa position initiale par au moins une goupille de cisaillement, et
lorsque la pression intérieure a dépassé un seuil déterminé, un cisaillement de ladite au moins une goupille de cisaillement.

23. Procédé suivant l'une quelconque des revendications 20 à 22, **caractérisé en ce qu'**il comprend en outre
une diminution ultérieure de la pression du fluide hydraulique,
un rappel du tube d'entraînement dans sa position initiale, avec descente radiale de chaque élément de couteau dans son canal de guidage radial, et
une capture du tube d'entraînement dans sa position initiale.

## Claims

1. Drilling hole underreaming and stabilising tool, comprising
a tubular body (1), to be mounted between a first section of a drilling string and a second section thereof, this tubular body having an axial cavity (2) which is open towards the outside through at least one radial guidance channel (3),
a cutter element (5, 6) arranged so as to be movable radially in each above-mentioned radial guidance channel (3, 4), and
wedge means which, through an axial movement inside the tubular body, lead to radial motion of each cutter element in its guidance channel,
**characterised in that** it also comprises
a drive pipe (11) which is mounted inside said axial cavity (2) so as to be able to perform axial movements therein, and which has a longitudinal axis (8) about which it is capable of pivoting,
as wedge means, at least one wedge element (17, 18) per cutter element (5, 6) which is supported in a detachable manner at the periphery of the drive pipe (11), said at least one wedge element and the drive pipe being, in a first angular position of the drive pipe, capable of performing between them a relative axial sliding motion, whilst, in a second angular position of the drive pipe, said at least one wedge element is driven by the drive pipe in its above-mentioned axial movements, and
detachable stopping means (28-32) which are capable of immobilising the drive pipe (11) in its second angular position, while allowing its above-mentioned axial movements.

2. Tool according to Claim 1, **characterised in that** the drive pipe (11) has at its periphery
longitudinal slots (23) in which said at least one wedge element (17, 18) can perform said relative axial sliding motion in said first angular position of the drive pipe (11),
and at least one peripheral slot (24, 25) in which said at least one wedge element can slip while permitting the drive pipe to go from its first angular position to its second angular position, in which said at least one wedge element is held radially inside this at least one peripheral slot, and is prevented from performing relative axial sliding with respect to the drive pipe.

3. Tool according to one or other of Claims 1 and 2, **characterised in that** said stopping means comprise
at least one aperture (28, 29) in the tubular body (1),
at least one groove (30, 31) which extends longitudinally on the periphery of the drive pipe (11) over a length corresponding to a required sliding thereof and which, in the second angular position thereof, is situated facing one of said at least one aperture,
and an immobilising element (32) which is passed through said at least one aperture in order to enter said at least one groove, in order to immobilise the drive pipe in its second angular position, without preventing its axial movements.

4. Tool according to Claim 3, **characterised in that** the stopping means comprise a number of apertures (28, 29) and a corresponding number of grooves (30, 31) which have mutually different lengths, **in that**, according to the required sliding length of the drive pipe, the immobilising element (32) is passed through the aperture (28, 29) situated facing the appropriate groove (30, 31), and **in that** it also comprises means of closing off (33) the unused apertures.

5. Tool according to any one of Claims 1 to 4, **characterised in that** each cutter element (5, 6) has at least one internal surface (19, 20) inclined with respect to the longitudinal axis (8) of the drive pipe, **in that** each wedge element (17, 18) has an external surface (21), which is inclined in the same way with respect to said longitudinal axis and on which one of said at least one inclined surface of a cutter element rests, **in that** each cutter element is immobilised against any axial movement by front and rear walls (34, 35) of its guidance channel (3, 4) and **in that**, when said at least one wedge element is driven axially by the drive pipe, the corresponding cutter element performs an ascending or descending motion in its radial guidance channel, by slipping over the inclined surface of said at least one wedge element, the cutter element protruding out of the tubular body in a high position.

6. Tool according to Claim 5, **characterised in that** said at least one inclined internal surface (19, 20) of each cutter element and said inclined external surface (21) of each wedge element on which the cutter element rests are provided with mutual holding means (38) in the radial direction which are arranged so that the cutter element in the high position in its guidance channel performs a radial descent to a low position by retraction on the part of the holding means of said at least one wedge element during the axial movement thereof.

7. Tool according to any one of Claims 1 to 6, **characterised in that** the drive pipe (11) comprises a piston (13) which separates, in the tubular body, a first section (14) in which is located a hydraulic fluid under an internal pressure and a second section (15) which is in communication with the outside through said at least one radial guidance channel (3, 4) where said at least one wedge element and their corresponding cutter element are housed.

8. Tool according to Claim 7, **characterised in that** it also comprises, at each cutter element, at least a pin (22) which connects it to at least one wedge element, preventing any movement of one with respect to the other, when the internal hydraulic pressure is below a given threshold, and which is sheared off when this hydraulic pressure is above this threshold.

9. Tool according to any one of Claims 1 to 8, **characterised in that** each cutter element is supported by at least two wedge elements (17, 18).

10. Tool according to claim 9, **characterised in that** the wedge elements supporting the same cutter element are rigidly connected to each other.

11. Tool according to any one of Claims 1 to 10, **characterised in that** each cutter element comprises an external surface equipped with cutting tips which has a front part (7) inclined towards the front with respect to said longitudinal axis (8) and intended to produce an underreaming of the drilling hole, a central part (9) substantially parallel to the longitudinal axis and intended to stabilise the tool with respect to the underreamed hole, and a rear part (10) inclined towards the rear with respect to the longitudinal axis and intended to produce an underreaming of the drilling hole during raising of the drilling string.

12. Tool according to any one of Claims 7 to 11, **characterised in that** it comprises communication between the drive pipe (11) through which a hydraulic fluid under pressure passes and said first section (14), and at least one narrow passage (36) through said piston (13) allowing injection into said second section (15) of jets of hydraulic fluid preventing entry into said second section of a drilling fluid situated outside the tubular body (1).

13. Tool according to Claim 12, **characterised in that** said communication between the drive pipe (11) and said first section (14) comprises fluid filtering means (16).

14. Tool according to any one of Claims 1 to 13, **characterised in that** it comprises
an activation device which axially keeps the drive pipe inside the tubular body (1) in an initial position, in which said at least one wedge element (17,18) and each cutter element are situated in a low position of the cutter element in its radial guidance channel (3,4), and which is able to release the drive pipe (11) at an appropriate time, while allowing said axial movements according to a hydraulic fluid pressure, and
at least one return spring (42) which opposes this axial movement of the drive pipe and brings it back to its initial position when the hydraulic pressure decreases.

15. Tool according to Claim 14, **characterised in that** the activation device comprises at least one shear pin (39,47) which, when the hydraulic pressure is below a given threshold, axially keeps the drive pipe inside the tubular body in said initial position and which axially keeps the drive pipe inside the tubular body in said initial position, and which, when the hydraulic pressure is above this threshold, is sheared off, thus allowing an axial movement of the drive pipe in the tubular body, and simultaneously a radial ascent of each cutter element in its guidance channel.

16. Tool according to Claim 14, **characterised in that** the activation device further comprises
a latch which, in a closure position, axially keeps the drive pipe inside the tubular body in said initial position, and
an electronic control member, connected to the latch and capable of controlling a movement of the latch into an opening position where it releases the drive pipe.

17. Tool according to any one of Claims 14 to 16, **characterised in that** it also comprises, inside the tubular body (1), a capture device which can be activated in a capture position in which the drive pipe (11) is captured by this device when, under the action of the return spring (42), it regains its initial position.

18. Method for implementing a tool according to any one of Claims 1 to 17, **characterised in that** it comprises
axial introduction of each cutter element equipped with at least one wedge element into the axial cavity of the tubular body, facing a corresponding radial guidance channel,
radial fitting of each cutter element equipped with its at least one wedge element into its radial guidance channel and its keeping in this position,
introduction of the drive pipe into the axial cavity of the tubular body, in a first angular position, and relative sliding between this drive pipe and said at least one radially fitted wedge element, as far as an appropriate position,
pivoting of the drive pipe in said appropriate position into a second angular position in which it is capable of driving said at least one wedge element in its axial movements, and
immobilisation of the drive pipe in its second angular position, whilst allowing its axial movements.

19. Method according to Claim 18, **characterised in that** it also comprises, before the step of axial introduction of each cutter element, arrangement on at least one inclined internal surface of each cutter element of at least one wedge element having an external surface inclined in the same way, so that, during this axial introduction step, these elements remain fixed to one another and **in that**, after the step of pivoting of the drive pipe, these elements are separated so that the cutter element can slip over the inclined surface of said at least one wedge element.

20. Method according to one or other of Claims 18 and 19, **characterised in that** it also comprises, after descent of the tool according to the invention into a drilling hole,
an increase in pressure of a hydraulic fluid inside a section of the tubular body which results in an axial sliding of the drive pipe with respect to an initial position where each cutter element is in a low position in its guidance channel, with driving of said at least one wedge element in this sliding motion, and
slipping of each cutter element over its at least one driven wedge element, with a radial ascent in its radial guidance channel so as to protrude outside the tubular body.

21. Method according to Claim 20, **characterised in that** it comprises, from a first section of the tubular body in which the hydraulic fluid under an internal pressure is situated, partial injection of this fluid into a second section, which is in communication with the outside through said at least one radial guidance channel, where said at least one wedge element and their corresponding cutter element are housed, in order to prevent entry into said second section of a drilling fluid situated outside the tubular body.

22. Method according to either one of Claims 20 and 21, **characterised in that** it comprises, during the increase in pressure of the hydraulic fluid,
first of all a temporary keeping of the drive pipe in its initial position by at least one shear pin, and
when the internal pressure has exceeded a given threshold, shearing of said at least one shear pin.

23. Method according to any one of Claims 20 to 22, **characterised in that** it also comprises
subsequent reduction of the pressure of the hydraulic fluid,
return of the drive pipe to its initial position, with radial descent of each cutter element in its radial guidance channel, and
capture of the drive pipe in its initial position.

## Patentansprüche

1. Erweiterungs- und Stabilisierungswerkzeug zum Umsetzen in einem Bohrloch, Folgendes aufweisend
einen röhrenförmigen Körper (1), der zwischen einem ersten Abschnitt eines Bohrgestänges und einem zweiten Abschnitt dieses zu montieren ist, wobei dieser röhrenförmige Körper einen Axialhohlraum (2) aufweist, der nach außen über mindestens einen radialen Führungskanal (3) offen ist,
ein Klingenelement (5, 6), das radial in jedem radialen Führungskanal (3, 4) beweglich eingerichtet ist und
Keilmittel, die durch ein axiales Bewegen im Inneren des röhrenförmigen Körpers eine radiale Bewegung jedes Klingenelements in seinem Führungskanal bewirken,
**dadurch gekennzeichnet, dass** es ferner Folgendes aufweist
eine Antriebsröhre (11), die im Inneren des Axialhohlraums (2) so installiert ist, dass sie dort Axialbewegungen ausführen kann und die eine Längsachse (8) aufweist, um die sie schwenken kann,
als Keilmittel mindestens ein Keilelement (17, 18) pro Klingenelement (5, 6), das abnehmbar an dem Umfang der Antriebsröhre (11) getragen wird, wobei das mindestens eine Keilelement und die Antriebsröhre in einer ersten Winkelposition der Antriebsröhre untereinander eine axiale relative Gleitbewegung ausführen können, während das mindestens eine Keilmittel in einer zweiten Winkelposition der Antriebsröhre von der Antriebsröhre in seinen Axialbewegungen angetrieben wird, und
abnehmbare Stoppmittel (28 bis 32), die die Antriebsröhre (11) in ihrer zweiten Winkelposition blockieren können, indem sie ihre axialen Bewegungen erlauben.

2. Werkzeug nach Anspruch 1, **dadurch gekennzeichnet, dass** die Antriebsröhre (11) auf ihrem Umfang
Längsrillen (23) aufweist, in welchen mindestens ein Keilelement (17, 18) die relative axiale Gleitbewegung in der ersten Winkelposition der Antriebsröhre (11) ausführen kann,
sowie mindestens eine umfängliche Rille (24, 25), in der mindestens ein Keilelement gleiten kann, wobei es der Antriebsröhre erlaubt, von ihrer ersten Winkelposition zu ihrer zweiten Winkelposition überzugehen, in welcher das mindestens eine Keilelement radial im Inneren dieser mindestens einen umfänglichen Rille zurückgehalten und daran gehindert wird, ein relatives axiales Gleiten in Bezug auf die Antriebsröhre auszuführen.

3. Werkzeug nach einem der Ansprüche 1 und 2, **dadurch gekennzeichnet, dass** die Stoppmittel Folgendes aufweisen
mindestens eine Öffnung (28, 29) in dem röhrenförmigen Körper (1),
mindestens eine Hohlkehle (30, 31), die sich längs auf dem Umfang der Antriebsröhre (11) auf einer Länge erstreckt, die dem angestrebten Gleiten dieser entspricht und die in der zweiten Winkelposition dieser Letzteren gegenüber mindestens einer der Öffnungen liegt,
sowie ein Blockierelement (32), das durch die mindestens eine Öffnung durchgegangen ist, um in die mindestens eine Hohlkehle einzudringen, um die Antriebsröhre in ihrer zweiten Winkelposition zu blockieren, ohne ihre axialen Bewegungen zu verhindern.

4. Werkzeug nach Anspruch 3, **dadurch gekennzeichnet, dass** die Stoppmittel mehrere Öffnungen (28, 29) und eine entsprechende Anzahl von Hohlkehlen (30, 31) aufweisen, die gegenseitig unterschiedliche Längen aufweisen, und dass in Abhängigkeit von der gewünschten Gleitlänge der Antriebsröhre das Blockierelement (32) durch die Öffnung (28, 29) gegenüber der entsprechenden Hohlkehle (30, 31) gegangen ist, und dass es ferner Mittel (33) zum Verschließen der nicht verwendeten Öffnungen aufweist.

5. Werkzeug nach einem der Ansprüche 1 bis 4, **dadurch gekennzeichnet, dass** jedes Klingenelement (5, 6) mindestens eine Innenfläche (19, 20) aufweist, die zu der Längsachse (8) der Antriebsröhre schräg ist, dass jedes Keilelement (17, 18) eine Außenfläche (21) aufweist, die gleich zu der Längsachse schräg ist und auf der mindestens eine der schrägen Flächen eines Klingenelements aufliegt, dass jedes Klingenelement gegen jede axiale Bewegung von der vorderen und der hinteren Wand (34, 35) seines Führungskanals (3, 4) blockiert ist, und dass, wenn das mindestens eine Keilelement axial von der Antriebsröhre angetrieben wird, das entsprechende Klingenelement eine Hub- oder Senkbewegung in seinem radialen Führungskanal ausführt, indem es auf der schrägen Fläche des mindestens einen Keilelements gleitet, wobei das Klingenelement aus dem röhrenförmigen Körper in Hochstellung vorsteht.

6. Werkzeug nach Anspruch 5, **dadurch gekennzeichnet, dass** die mindestens eine schräge Innenfläche (19, 20) jedes Klingenelements und die schräge Außenfläche (21) jedes Keilelements, auf das das Klingenelement aufliegt, mit gegenseitigen Rückhaltemitteln (38) in radiale Richtung versehen sind, die derart eingerichtet sind, dass das Klingenelement in Hochstellung in seinem Führungskanal ein radiales Senken zu einer Tiefstellung durch Zurückziehen des Teils der Rückhaltemittel des mindestens einen Winkelelements während dessen axialer Bewegung durchführt.

7. Werkzeug nach einem der Ansprüche 1 bis 6, **dadurch gekennzeichnet, dass** die Antriebsröhre (11) einen Kolben (13) aufweist, der in dem röhrenförmigen Körper einen ersten Abschnitt (14), in dem sich ein Hydraulikfluid unter einem Innendruck befindet, und einen zweiten Abschnitt (15) teilt, der mit der Außenseite über mindestens einen radialen Führungskanal (3, 4), in dem das mindestens eine Winkelelement und ihr entsprechendes Klingenelement untergebracht sind, in Kommunikation ist.

8. Werkzeug nach Anspruch 7, **dadurch gekennzeichnet, dass** es, ferner an jedem Klingenelement mindestens einen Stift (22) aufweist, der dieses mit mindestens einem Keilelement verbindet und jede Bewegung des einen zum anderen verhindert, wenn der innere Hydraulikdruck kleiner ist als ein bestimmter Schwellenwert, und der durchgeschert wird, wenn dieser Hydraulikdruck größer ist als dieser Schwellenwert.

9. Werkzeug nach einem der Ansprüche 1 bis 8, **dadurch gekennzeichnet, dass** jedes Klingenelement von mindestens zwei Keilelementen (17, 18) getragen wird.

10. Werkzeug nach Anspruch 9, **dadurch gekennzeichnet, dass** die Keilelemente, die ein gleiches Klingenelement tragen, miteinander starr verbunden sind.

11. Werkzeug nach einem der Ansprüche 1 bis 10, **dadurch gekennzeichnet, dass** jedes Klingenelement eine Außenfläche aufweist, die mit Schneidplättchen versehen ist, die einen Vorderteil (7) aufweist, der in Bezug auf die Längsachse (8) nach vom schräg und dazu bestimmt ist, eine Erweiterung des Bohrlochs zu ergeben, einen zentralen Teil (9), der im Wesentlichen zur Längsachse parallel und dazu bestimmt ist, das Werkzeug in Bezug auf das erweiterte Bohrloch zu stabilisieren, und einen hinteren Teil (10), der in Bezug auf die Längsachse nach hinten schräg und dazu bestimmt ist, bei einem Rückhub des Bohrgestänges eine Erweiterung des Bohrlochs zu erzeugen.

12. Werkzeug nach einem der Ansprüche 7 bis 11, **dadurch gekennzeichnet, dass** es eine Kommunikation zwischen der Antriebsröhre (11) aufweist, durch die ein Hydraulikfluid unter Druck durchgeht, und dem ersten Abschnitt (14), sowie mindestens einen gedrosselten Durchgang (36) durch den Kolben (13), der ein Einspritzen von Hydraulikfluidstrahlen erlaubt, die ein Eindringen eines Bohrfluids, das sich außerhalb des röhrenförmigen Körpers (1) befindet, in den zweiten Abschnitt verhindern.

13. Werkzeug nach Anspruch 12, **dadurch gekennzeichnet, dass** die Kommunikation zwischen der Antriebsröhre (11) und dem ersten Abschnitt (14) Filtermittel des Fluids (16) aufweist.

14. Werkzeug nach einem der Ansprüche 1 bis 13, **dadurch gekennzeichnet, dass** es Folgendes aufweist
eine Aktivierungsvorrichtung, die die Antriebsröhre axial im Inneren des röhrenförmigen Körpers (1) in einer Ausgangsposition hält, in der das mindestens eine Keilelement (17, 18) und jedes Klingenelement in einer Tiefstellung des Klingenelements in seinem Führungskanal (3, 4) sind, und die in der Lage ist, die Antriebsröhre (11) in einem entsprechenden Augenblick freizugeben, indem sie ihr daher erlaubt wird, die axialen Bewegungen in Abhängigkeit von einem Hydraulikfluiddruck auszuführen und
mindestens eine Rückholfeder (42), die sich diesen axialen Bewegungen widersetzt und die Antriebsröhre zu ihrer Ausgangsstellung zurückholt, wenn der Hydraulikdruck sinkt.

15. Werkzeug nach Anspruch 14, **dadurch gekennzeichnet, dass** die Aktivierungsvorrichtung mindestens einen Scherstift (39, 47) aufweist, der, wenn der Hydraulikdruck unter einem bestimmten Schwellenwert liegt, die Antriebsröhre axial im Inneren des röhrenförmigen Körpers in der Ausgangsstellung hält, und der, wenn der Hydraulikdruck größer ist als dieser Schwellenwert, durchschert wird und daher eine axiale Bewegung der Antriebsröhre in dem röhrenförmigen Körper und gleichzeitig ein radiales Heben jedes Klingenelements in seinem Führungskanal erlaubt.

16. Werkzeug nach Anspruch 14, **dadurch gekennzeichnet, dass** die Aktivierungsvorrichtung ferner Folgendes aufweist
einen Riegel, der in einer Schließstellung die Antriebsröhre axial im Inneren des röhrenförmigen Körpers in der Ausgangsposition hält, und
ein elektronisches Steuerorgan, das an den Riegel angeschlossen und in der Lage ist, eine Bewegung des Riegels in eine Öffnungsstellung zu steuern, in der er die Antriebsröhre freigibt.

17. Werkzeug nach einem der Ansprüche 14 bis 16, **dadurch gekennzeichnet, dass** es ferner im Inneren des röhrenförmigen Körpers (1) eine Fangvorrichtung aufweist, die in einer Fangposition aktiviert werden kann, in der die Antriebsröhre (11) von dieser Vorrichtung gefangen wird, wenn sie unter der Einwirkung der Rückholfeder (42) ihre Ausgangsposition wieder einnimmt.

18. Verfahren zum Umsetzen eines Werkzeugs nach einem der Ansprüche 1 bis 17, **dadurch gekennzeichnet, dass** es Folgendes aufweist
ein axiales Einführen jedes Klingenelements versehen mit mindestens einem Keilelement in den axialen Hohlraum des röhrenförmigen Körpers gegenüber einem entsprechenden radialen Führungskanal,
ein radiales Eingreifen jedes Klingenelements versehen mit seinem mindestens einen Keilelement in seinen radialen Führungskanal und sein Halten in dieser Position,
ein Einführen der Antriebsröhre in den axialen Hohlraum des röhrenförmigen Körpers in einer ersten Winkelstellung und ein relatives Gleiten zwischen dieser Antriebsröhre und dem mindestens einen radial eingreifenden Winkelelement bis in eine entsprechende Position,
ein Schwenken der Antriebsröhre in dieser entsprechenden Position bis in eine zweite Winkelposition, in der sie das mindestens eine Keilelement in seinen axialen Bewegungen antreiben kann und
ein Blockieren der Antriebsröhre in ihrer zweiten Winkelposition unter gleichzeitigem Erlauben ihrer axialen Bewegungen.

19. Verfahren nach Anspruch 18, **dadurch gekennzeichnet, dass** es ferner vor dem Schritt des axialen Einführens jedes Klingenelements ein Einrichten eines Keilelements auf mindestens einer schrägen Innenfläche jedes Klingenelements mindestens aufweist, das eine gleich schräge Außenfläche aufweist, so dass diese Elemente während dieses axialen Einführungsschritts fest miteinander verbunden bleiben, und dass diese Elemente nach dem Schwenkschritt der Antriebsröhre derart getrennt werden, dass das Klingenelement auf der schrägen Fläche des mindestens einen Keilelements gleiten kann.

20. Verfahren nach einem der Ansprüche 18 und 19, **dadurch gekennzeichnet, dass** es ferner nach dem Senken des erfindungsgemäßen Werkzeugs in ein Bohrloch Folgendes aufweist
ein Erhöhen des Drucks eines Hydraulikfluids im Inneren eines Abschnitts des röhrenförmigen Körpers, das ein axiales Gleiten der Antriebsröhre in Bezug auf eine Ausgangsposition bewirkt, in der jedes Klingenelement in einer Tiefstellung in seinem Führungskanal ist, mit Antreiben des mindestens einen Keilelements in dieser Gleitbewegung, und
ein Gleiten jedes Klingenelements auf seinem mindestens einen angetriebenen Keilelement mit einem radialen Hub in seinem radialen Führungskanal derart, dass es aus dem röhrenförmigen Körper vorsteht.

21. Verfahren nach Anspruch 20, **dadurch gekennzeichnet, dass** es ausgehend von einem ersten Abschnitt des röhrenförmigen Körpers, in dem sich das Hydraulikfluid unter Innendruck befindet, ein teilweises Einspritzen dieses Fluids in einen zweiten Abschnitt aufweist, der mit der Außenseite über den mindestens einen radialen Führungskanal kommuniziert, in dem mindestens ein Keilelement und ihr entsprechendes Klingenelement untergebracht sind, um ein Eindringen eines Bohrfluids, das sich außerhalb des röhrenförmigen Körpers befindet, in den zweiten Abschnitt zu verhindern.

22. Verfahren nach einem der Ansprüche 20 und 21, **dadurch gekennzeichnet, dass** es beim Steigen des Hydraulikfluiddrucks Folgendes aufweist
zuerst ein vorübergehendes Halten der Antriebsröhre in ihrer Ausgangsposition durch mindestens einen Scherstift, und
wenn der Innendruck einen bestimmten Schwellenwert überschritten hat, ein Scheren des mindestens einen Scherstifts.

23. Verfahren nach einem der Ansprüche 20 bis 22, **dadurch gekennzeichnet, dass** es ferner Folgendes aufweist
eine spätere Verringerung des Hydraulikfluiddrucks,
ein Rückholen der Antriebsröhre in ihre Ausgangsposition mit radialem Senken jedes Klingenelements in seinem radialen Führungskanal, und
ein Fangen der Antriebsröhre in ihrer Ausgangsposition.
